# EUROPÄISCHE PATENTSCHRIFT

(11) **EP 0 825 033 B1**
(45) Veröffentlichungstag und Bekanntmachung des Hinweises auf die Patenterteilung: **07.11.2001**
(21) Anmeldenummer: 97113537.1
(22) Anmeldetag: 06.08.1997
(51) Int. Cl.: B42B 5/10, B42B 5/12

(54) **Vorrichtung zum Herstellen und Einwinden einer Drahtspirale in einen Blätterpack**
Device for manufacturing and inserting a spiral wire into a stack of sheets
Dispositif pour fabriquer et insérer un fil spiral dans une pile de feuilles

(30) Priorität: 16.08.1996 DE 19632894
(43) Veröffentlichungstag der Anmeldung: 25.02.1998
(73) Patentinhaber: Kugler-Womako GmbH, 72622 Nürtingen (DE)
(72) Erfinder: Fuchs, Ferdinand, 72622 Nürtingen (DE)
(74) Vertreter: Herrmann, Günther

(56) Entgegenhaltungen:
- GB-A- 2 044 676
- US-A- 2 808 079
- US-A- 3 101 750
- US-A- 4 249 278

## Beschreibung

Die Erfindung betrifft eine Vorrichtung zum Herstellen und Einwinden einer Drahtspirale in einen parallel zu seinem Rücken vorgelochten Blätterpack.

Eine Drahtspirale bzw. Drahtwendel zum Binden der eingangs genannten Blätterpacks, beispielsweise in Form von Stenogrammblocks, Kalender usw., wird üblicherweise aus einem Draht, einem kunststoffummantelten Draht oder einem Kunststoffaden hergestellt, wobei alle derartigen Materialien im folgenden der Einfachheit halber als "Draht" bezeichnet werden.

Der Erfindung liegt die Aufgabe zugrunde, die Einfädelung der Drahtspirale in den Blätterpack zu erleichtern bzw. störungsfrei zu gestalten.

Diese Aufgabe wird erfindungsgemäß gelöst durch eine sich im wesentlichen durchgehend von einem Drahteinlauf bis zur Einfädelung in den Blätterpack erstreckende Spiralführung.

Aus den Dokument US-A-2 808 079 ist eine Vorrichtung nach dem Oberbegriff des Anspruchs 1 bekannt.

Eine sichere Drahtführung ist besonders im unmittelbaren Einfädelungsbereich am Drahtablaufende der Spiralführung wichtig. Im Hinblick hierauf ist eine vorteilhafte Ausgestaltung darauf gerichtet, daß die Spiralführung einen rotierenden Wickeldorn und eine in Vorschubrichtung der Drahtspirale koaxial anschließende stationäre Führungsschnecke umfaßt.
Um jeden neuen Spiralanfang, der bei der Abtrennung eines im wesentlichen der Bindungsbreite des Blätterpacks entsprechenden Spiralabschnitts entsteht, für einen neuen Einfädelungsvorgang zielgerichtet zu positionieren, wird weiterhin vorgeschlagen, daß einem Drahtablaufende der Führungsschnecke ein Drahttrennmittel zugeordnet ist. Auf diese Weise verhindern die bis zum Ende wirksamen Schneckenführungen, daß sich der spiralisierte Draht beim Trennungsvorgang verwindet und verbiegt.
Eine maximal wirksame Drahtführung wird gemäß einer Weiterbildung dadurch erzielt, daß das Drahtablaufende der Führungsschnecke mit einer Ausnehmung versehen ist, in die ein ortsfestes Messer bzw. ein bewegliches Messer des Drahttrennmittels hineinragt bzw. hineinbewegt wird.
Eine zusätzliche Stabilisierung der Spiralführung ist gemäß einer Ausgestaltung dadurch gewährleistet, daß dem Wickeldorn eine mit dem Steigungswinkel der Drahtspirale anstellbare rotierende Niederhalterrolle zugeordnet ist.
Zweckmäßigerweise ist die Niederhalterrolle federelastisch anstellbar, wobei die federelastische Anstellung als Blattfederhalterung ausgebildet ist.

Der mit der Erfindung erzielte Vorteil besteht darin, daß die Drahtspirale durch eine praktisch ununterbrochene Führung gezielt in die Perforierung des Blätterpacks einläuft, wobei die Drahtspirale beim Trennvorgang in ihrem Steigungsverlauf derart formschlüssig gehalten wird, daß ihre Formstabilität im Bereich des durchtrennten Endes und damit dessen sichere Einfädelung gewährleistet ist.

Die Erfindung wird nachfolgend anhand eines in der Zeichnung dargestellten Ausführungsbeispiels näher erläutert.

Hierbei zeigen:
- Figur 1: eine Seitenansicht einer Vorrichtung zum Wickeln einer Drahtspirale und
- Figur 2: eine stirnseitige Ansicht der Vorrichtung in Richtung des Pfeils II gemäß Figur 1.

Gemäß den Figuren 1 und 2 weist die Vorrichtung einen Wickeldorn 1 auf, der in einem Gehäuse 2 drehbar gelagert und durch einen Riementrieb 3 in Richtung des Pfeils 4 antreibbar ist. Im Wickelbereich weist der Wickeldorn 1 im Bereich des Drahteinlaufes X einen sich kegelstumpfförmig erweiternden Abschnitt A und daran anschließend einen zylindrischen Abschnitt B auf. Der für den Wickelvorgang wirksame Bereich des Abschnitts A des Wickeldornes 1 ist kürzer als der Abschnitt B.

Um den Wickeldorn 1 herum sind in gleichem Abstand zueinander drei Halter 6 angeordnet, die jeweils mittels einer Schraube 7 und eines Langloches 8 an der Stirnseite des Gehäuses 2 radial zum Wickeldorn 1 verstellbar befestigt sind.
In jedem Halter 6 sind zahlreiche zylindrische Stifte 9 drehbar gelagert und in axialer Richtung durch Stiftschrauben 11 gesichert, mit denen ein genaues Anstellen der Stifte 9 an den Wickeldorn 1 möglich ist.
Bei zwei Haltern 6 sind die Reihen der Stifte 9 zueinander entsprechend der Steigung der zu wickelnden Drahtspirale S gestaffelt angeordnet.
Stirnseitig an den Wickeldorn 1 schließt sich innerhalb des Steigungsabstandes zwischen zwei Drahtwindungen der Drahtspirale S eine koaxial angeordnete stationäre Führungsschnecke 12 an, die gemeinsam mit dem Wickeldom 1 eine sich nahezu bis zur Einfädelung in einen Blätterpack 13 erstreckende Spiralführung bildet.
Einem Drahtablaufende E der Führungsschnecke 12 ist ein Drahttrennmittel 14 zugeordnet, bestehend aus einem ortsfesten Messer 16 und einem beweglichen Messer 17, die in eine Ausnehmung 18 im Bereich der letzten Schneckenführung der Führungsschnecke 12 hineinragen.
Darüber hinaus ist dem Wickeldorn 1 eine mit dem Steigungswinkel der Drahtspirale S durch eine Blattfederhalterung 19 federelastisch anstellbare rotierende Niederhalterrolle 21 zugeordnet.

Die Wirkungsweise der Vorrichtung ist wie folgt:
Der Draht 22 läuft im Bereich des Drahteinlaufes X auf den Wickeldorn 1 auf und wird im Bereich des kegelstumpfförmig sich erweiternden Abschnittes A zu einer Drahtspirale S geformt, indem er an den Stiften 9 abrollt und durch Recken formstabil gemacht wird.
Der zylindrische Abschnitt B des Wickeldornes 1 sorgt für den nötigen Kraftschluß zwischen Draht 22 und Wickeldorn 1, was durch den Andruck mittels der Niederhalterrolle 21 noch unterstützt wird.
Alle vom Wickeldorn 1 fortlaufend ablaufenden Drahtwindungen der Drahtspirale S werden unmittelbar bzw. im vorgegebenen Steigungsabstand von der ersten Schneckenführung der Führungsschnecke 12 übernommen und nach Verlassen des Drahtablaufendes E der Führungsschnecke in die Vorperforierung 23 des Blätterpacks 13 eingefädelt.
Nachdem ein definierter Längenabschnitt der Drahtspirale S über die volle Bindungsbreite in den Blätterpack 13 zuzüglich geringer seitlicher Überstände eingewunden ist, wird die Windungsbewegung der Drahtspirale S gestoppt und die Drahtspirale S an ihrer letzten noch von der Führungsschnecke 12 geführten Drahtwindung durch Verschwenken des beweglichen Messers 17 um seine Achse 24 in Pfeilrichtung 25 gegen das ortsfeste Messer 16 durchtrennt.

Ein Verwinden und Verbiegen des durchtrennten und damit einen neuen Anfang für den nächsten einzufädelnden Spiralabschnitt bildenden Endes der Drahtspirale S wird auf diese Weise wirksam verhindert und eine sichere Einfädelung gewährleistet.

In der Beschreibung und den Ansprüchen wird der Übung der Praxis entsprechend von "Drahtspiralen" gesprochen. Die im mathematisch-technischen Sinn korrekte Bezeichnung ist jedoch "Drahtwendel" oder "Drahtschraube".

## Patentansprüche

1. Vorrichtung zum Herstellen und Einwinden einer Drahtspirale in einen parallel zu seinem Rücken vorgelochten Blätterpack, mit einer sich im wesentlichen durchgehend von einem Drahteinlauf (X) bis zur Einfädelung in den Blätterpack (13) erstreckenden Spiralführung (1, 12), bestehend aus einem rotierenden Wickeldorn (1) und einer in Vorschubrichtung der Drahtspirale (S) koaxial anschließenden stationären Führungsschnecke (12) in Form eines feststehenden Dorns mit umfangsseitig offenen Spiralführungen, wobei einem Drahtablaufende (E) der Führungsschnecke (12) ein Drahttrennmittel (14) zugeordnet ist, **dadurch gekennzeichnet, dass** das Drahtablaufende (E) der Führungsschnecke (12) mit einer Ausnehmung (18) versehen ist, in die ein ortsfestes Messer (16) bzw. ein bewegliches Messer (17) des Drahttrennmittels (14) hineinragt bzw. hineinbewegt wird.

2. Vorrichtung nach Anspruch 1, **dadurch gekennzeichnet, dass** dem Wickeldorn (1) eine mit dem Steigungswinkel der Drahtspirale (S) anstellbare rotierende Niederhalterrolle (21) zugeordnet ist.

3. Vorrichtung nach Anspruch 2, **dadurch gekennzeichnet, dass** die Niederhalterrolle (21) federelastisch anstellbar ist.

4. Vorrichtung nach Anspruch 3, **dadurch gekennzeichnet, dass** die federelastische Anstellung als Blattfederhalterung (19) ausgebildet ist.

## Claims

1. A device for manufacturing a wire spiral and winding it into a loose-leaf pad pre-punched parallel with its spine, with a spiral guide (1, 12) extending substantially continuously from a wire run-in (X) until it is threaded into the loose-leaf pad (13), consisting of a rotating winding spindle (1) and a stationary guide worm (12) co-axially adjoining in the advance direction of the wire spiral (S) in the form of a rigidly positioned spindle with spiral guides open on the circumferential side, in which a wire-separating means (14) is associated with a wire run-off end (E) of the guide worm (12), **characterised in that** the wire run-off end (E) of the guide worm (12) is provided with a recess (18) into which a fixed knife (16) or a movable knife (17) of the wire-separating means (14) projects or moves respectively.

2. A device according to Claim 1, **characterised in that** a rotating hold-down roller (21), adjustable in accordance with the angle of incline of the wire spiral (S), is associated with the winding spindle (1).

3. A device according to Claim 2, **characterised in that** the hold-down roller (21) is spring-elastically adjustable.

4. A device according to Claim 3, **characterised in that** the spring-elastic adjustment is in the form of a leaf-spring mounting (19).

## Revendications

1. Dispositif pour fabriquer et insérer une spirale de fil métallique dans une liasse de feuilles préperforée parallèlement à son talon, comportant un guide-spirale (1, 12) qui s'étend pratiquement sans interruption depuis une arrivée de fil métallique (X) jusqu'à l'enfilage dans la liasse de feuilles (13) et qui est constitué d'un mandrin d'enroulement rotatif (1) et d'une vis de guidage fixe (12) placée coaxialement à sa suite, dans la direction d'avance de la spirale de fil métallique (S), et se présentant sous la forme d'un mandrin immobile doté de guides de spirale ouverts sur leur pourtour, un moyen de sectionnement de fil (14) étant associé à une extrémité de sortie de fil (E) de la vis de guidage (12), **caractérisé en ce que** l'extrémité de sortie de fil (E) de la vis de guidage (12) est pourvue d'un évidement (18), dans lequel une lame fixe (16) et une lame mobile (17) du moyen de sectionnement de fil (14) pénètre, pour la première, et est introduite, pour la seconde.

2. Dispositif selon la revendication 1, **caractérisé en ce qu'**au mandrin d'enroulement (1) est associé un galet presseur rotatif (21), qui peut être mis en appui suivant l'angle d'hélice de la spirale de fil métallique (S).

3. Dispositif selon la revendication 2, **caractérisé en ce que** le galet presseur (21) peut être mis élastiquement en appui.

4. Dispositif selon la revendication 3, **caractérisé en ce que** la mise en appui élastique est réalisée à l'aide d'une monture de support en lame de ressort (19).
